# EUROPÄISCHE PATENTSCHRIFT

(11) **EP 0 084 608 B1**
(45) Veröffentlichungstag und Bekanntmachung des Hinweises auf die Patenterteilung: **05.02.1986**
(21) Anmeldenummer: 82109902.5
(22) Anmeldetag: 26.10.1982
(51) Int. Cl.: H04R 19/00

(54) **Elektrostatischer Schallwandler**
Electrostatic acoustical transducer
Transducteur acoustique du type électrostatique

(30) Priorität: 22.01.1982 BG 55092/82
(43) Veröffentlichungstag der Anmeldung: 03.08.1983
(73) Patentinhaber: SAVOD SA ELEKTRONNI PREOBRASUVATELNI ELEMENTI, Sofia (BU)
(72) Erfinder: Kantschev, Peter Kirilov, Sofia (BG)
(74) Vertreter: Ebbinghaus, Dieter, Dipl.-Ing.

## Beschreibung

Die Erfindung bezieht sich auf einen elektrostatischen Schallwandler mit zwei parallelen perforierten Isolierplatten,deren Oberflächen je mit einer elektrisch leitenden Schicht bedeckt sind, von denen jede eine Signalausführung zur Verbindung mit einer schallfrequenten Signalquelle aufweist, während zwischen den perforierten Platten eine flexible, elektrisch leitende Membran befestigt ist, die von den elektrisch leitenden Schichten isoliert ist und eine Ausführung zur Verbindung mit der Polarisationsspannungsquelle aufweist. Ein solcher Schallwandler ist aus der US-A-3 773 976, insbesondere Fig. 9 und zugehöriger Beschreibung, bekannt.

Bei dem bekannten Schallwandler ist es nicht möglich, die Raumcharakteristik der Ausstrahlung zu regulieren und zu steuern.

Aus der US-A-3 773 984 ist ferner ein elektrostatischer Schallwandler bekannt, bei dem die elektrisch leitenden Schichten in eine zentrale Scheibe und diese umgebende, isolierte konzentrische Ringe unterteilt sind, die durch eine Reihenschaltung aus Spule und Widerstand in Reihe geschaltet sind. Die Scheibe bzw. die Ringe weisen Signalausführungen zur Verbindung mit der schallfrequenten Signalquelle auf. Zwischen den Platten ist eine flexible, elektrisch leitende, einen hohen spezifischen Widerstand aufweisende Membran befestigt, die von den elektrisch leitenden Schichten isoliert ist und eine Ausführung zur Verbindung mit einer Polarisationsspannungsquelle aufweist.

Bei diesem bekannten Schallwandler ist zwar eine Veränderung und Einstellung der Frequenz-und Raumcharakteristik der Ausstrahlung möglich, jedoch nur stufenartig. Darüberhinaus ist die Wiedergabe unregelmäßig und der bekannte Schallwandler ist kompliziert aufgebaut.

Der Erfindung liegt daher die Aufgabe zugrunde, einen elektrostatischen Schallwandler mit vereinfachter Konstruktion zu schaffen, bei dem sich die Raumcharakteristik der Ausstrahlung regulieren und steuern läßt und der eine regelmaßig verteilte Raum- und Frequenzcharakteristik der Ausstrahlung aufweist.

Diese Aufgabe wird erfindungsgemäß dadurch gelöst, daß die Membran hochohmig elektrisch leitend ist, daß die elektrisch leitenden Schichten auf der inneren Oberfläche der perforierten Platten angeordnet sind, und daß wenigstens eine der elektrisch leitenden Schichten einen hohen elektrischen Widerstand aufweist.

Der erfindungsgemäße Schallwandler hat einen einfachen Aufbau, die Raumcharakteristik der Ausstrahlung läßt sich regulieren und steuern; die Frequenz- und Raumcharakteristik der Ausstrahlung ist gleichmäßig.

In einer bevorzugten Weiterbildung ist die elektrisch leitende Schicht in elektrisch miteinander verbundene Abschnitte unterteilt, wobei der elektrische Oberflächenwiderstand jedes Abschnittes sich von dem der anderen unterscheidet und die Signalausführung an den Abschnitt mit niedrigstem elektrischem Oberflächenwiderstand angeschlossen ist. Dabei ist es aus der US-A-3 892 927 bekannt, die Elektroden eines Schallwandlers in Abschnitte zu unterteilen.

Der elektrische Oberflächenwiderstand der Abschnitte steigt vorzugsweise progressiv, und zwar, wiederum vorzugsweise, von der Mitte zur Peripherie, an.

In einer weiteren bevorzugten Ausführungsform ist die hochohmig leitende Schicht spiralförmig ausgebildet.

Anhand des in der Zeichnung gezeigten Ausführungsbeispiels wird die Erfindung näher erläutert. Es zeigen:
Fig. 1 einen Querschnitt eines elektrostatischen Schallwandlers,
Fig. 2 eine Draufsicht auf eine der perforierten Platten, auf der die hochohmig elektrisch leitende Schicht mit gleichem elektrischem Oberflächenwiderstand ausgebildet ist,
Fig. 3 eine Draufsicht auf eine der perforierten Platten, auf der die hochohmig elektrisch leitende Schicht in konzentrische Abschnitte geteilt ist, von denen jeder einen unterschiedlichen Oberflächenwiderstand aufweist,
Fig. 4 eine Draufsicht auf eine der perforierten Platten, die rechteckig ist und deren hochohmig elektrisch leitende Schicht in elektrisch einander kontaktierende Streifen mit unterschiedlichem elektrischem Oberflächenwiderstand geteilt ist,
Fig. 5 eine Draufsicht auf eine der perforierten Platten, deren hochohmig elektrisch leitende Schicht spiralförmig ausgebildet ist,
Fig. 6 ein elektrisches Ersatzschaltbild und ein Schaltbild eines Wandlers, in dem die beiden perforierten Platten mit einer hochohmig elektrisch leitenden Schicht bedeckt sind und
Fig. 7 ein elektrisches Ersatzschaltbild und ein Schaltbild eines Wandlers, in dem die eine perforierte Platte mit einer hochohmig elektrisch leitenden Schicht und die andere mit einer niederohmig elektrisch leitenden Schicht bedeckt ist.

Der elektrostatische Schallwandler (Fig. 1) besteht aus zwei parallelen, festen, perforierten Isolierplatten 1, 2, deren innere Oberflächen mit einer elektrisch leitenden Schicht 3 bzw. 4 bedeckt ist. Jede elektrisch leitende Schicht 3, 4 weist eine Signalausführung 5 bzw. 6 durch die Mitte der perforierten Platten 1, 2 zur Verbindung mit der nicht gezeigten schallfrequenten Signalquelle auf. Zwischen den perforierten Platten 1, 2 ist eine flexible, elektrisch leitende Membran 7 mit hohem elektrischem Widerstand befestigt, die von den elektrisch leitenden Schichten 3, 4 durch Isolierstücke 8 isoliert ist. Die Membran 7 weist eine Ausführung 9 zur Verbindung mit der Polarisationsspannungsquelle (nicht gezeigt) auf. Die elektrisch leitende Schicht 3 ist hochohmig, während die elektrisch leitende Schicht 4 niederohmig ist. Es besteht die Möglichkeit, daß beide elektrisch leitenden Schichten 3,4 hochohmig sind.

In Fig. 2 ist die perforierte Platte 1 rund, während der elektrische Oberflächenwiderstand der hochohmig elektrisch leitenden Schicht 3 auf ihrer ganzen Oberfläche gleich ist.

In Fig. 3 ist die hochohmig elektrisch leitende Schicht 3 in Abschnitte 10 geteilt, die elektrisch einander kontaktieren, wobei der elektrische Oberflächenwiderstand der Abschnitte 10 untereinander verschieden ist, während die Signalausführung 5 an den Abschnitt mit dem niedrigsten elektrischen Oberflächenwiderstand angeschlossen ist. Der elektrische Oberflächenwiderstand der Abschnitte 10 kann progressiv anwachsend sein, z.B. von der Mitte zur Peripherie.

In Fig. 4 ist die perforierte Platte 1 rechteckig, während die hochohmig elektrisch leitende Schicht 3 in streifenförmige Abschnitte 10 geteilt ist, die untereinander elektrisch verbunden sind. Der elektrische Oberflächenwiderstand eines jeden der Abschnitte 10 ist verschieden, kann aber auch von einem zum anderen Ende oder von der Mitte zur Peripherie progressiv anwachsen.

In Fig. 5 ist die perforierte Platte 1 mit einer spiralförmigen hochohmig elektrisch leitenden Schicht 3 versehen, womit eine Induktivität mit verteilten Parametern erreicht ist, während die Perforation zwischen den Wicklungen der Spirale ist, deren elektrischer Oberflächenwiderstand längs ihrer ganzen Länge gleich sein oder von der Mitte zur Peripherie progressiv anwachsen kann.

Im Wandler der Fig. 6 ist die Membran 7 durch ihre Ausführung 9 mit der Polarisationsspannungsquelle 12 verbunden, während die elektrisch leitenden Schichten 3, 4 hochohmig leitend mit von dem einen zum anderen Ende progressiv anwachsendem elektrischem Oberflächenwiderstand R^{I} , R", R"'

... R^{K} sind. Die Signalausführungen 5, 6 sind mit der Sekundärwicklung 13 eines Anpassungstransformators 14 verbunden, dessen Primärwicklung 15 mit der schallfrequenten Signalquelle verbunden ist.

Im Wandler der Fig. 7 ist die Membran 7 durch ihre Ausführung 9 mit der Polarisationsspannungsquelle 12 verbunden, während die hochohmig elektrisch leitende Schicht 3 einen vom einen zum anderen Ende progressiv anwachsenden elektrischen Oberflächenwiderstand aufweist. Die elektrisch leitende Schicht 4 ist konventionell und hat einen niedrigen ohmschen Widerstand. Ihre Signalausführung 6 ist mit einem beliebigen Punkt der elektrisch leitenden Schicht 4 verbunden. Die beiden Signalausführungen 5, 6 sind mit der Sekundärwicklung eines Anpassungstransformators 14 verbunden, dessen Primärwicklung 15 mit der schallfrequenten Signalquelle verbunden ist.

Der Wandler hat folgende Wirkungsweise.:

Die Polarisationsspannungsquelle 12 lädt die Kondensatoren auf, die von der Membran 7 und den in ihrer Nähe, an ihren beiden Seiten angeordneten Elektroden gebildet sind, die ihrerseits von den elektrisch leitenden Schichten 3 und 4 gebildet sind. Die Membran 7 ist der Wirkung des elektrischen Gleichfeldes, das von der Polarisationsspannungsquelle 12 erzeugt wird, und des elektrischen Wechselfeldes, das von der auf die Signalausführungen 5, 6 angewandten Gegenphasenwechselspannung mit Schallfrequenz erzeugt wird, ausgesetzt. Die Zeitkonstanten der Kreise (Fig. 6 und 7), bestehend aus Kondensatoren, die von den elektrisch leitenden Schichten 3, 4 und der Membran 7 gebildet sind, und den entsprechenden Widerständen R', R^{II}, R^{III}... RK, die von den hochohmig leitenden Schichten 3, 4 für jede Flächeneinheit des Wandlers gebildet sind, bestimmen die entsprechenden Trennfrequenzen. Infolgedessen strahlen die Abschnitte 10 mit niedrigerem elektrischem Oberflächenwiderstand im ganzen Schallbereich aus, wobei mit dem Anwachsen des elektrischen Oberflächenwiderstandes der entsprechenden Abschnitte 10 auch die Ausstrahlung der hohen Schallfrequenzen für dieselben Abschnitte begrenzt wird.

Durch Änderung des elektrischen Oberflächenwiderstandes der einzelnen Abschnitte 10 nach einem vorgegebenen Gesetz können die Raumcharakterstik und die Frequenzcharakteristik des Wandlers bei verbesserter Gleichmäßigkeit auf einfache Weise gesteuert und reguliert werden.

Als niedrige Widerstände (R = _{T/}C; τ= Zeitkonstante, C = Kapazität) wurden vorstehend Widerstandswerte in der Größenordnung von 10 ^{o} bis 10 ³ und als hohe Widerstände in der Größenordnung von 10 ⁴ bis 10 ⁸ Ohm bezeichnet. Die Membran hat einen spezifischen Widerstand von 10 8 Ohm/cm; der spezifische Widerstand der die perforierten Isolierplatten 1, 2 bedeckenden elektrisch leitenden Schichten 3, 4 liegt zwi schen 10 ⁰ und 10 ⁵ Ohm/cm.

## Patentansprüche

1. Elektrostatischer Schallwandler mit zwei parallelen perforierten Isolierplatten (1, 2), deren Oberflächen je mit einer elektrisch leitenden Schicht (3, 4) bedeckt sind, von denen jede eine Signalausführung (5 bzw. 6) zur Verbindung mit einer schallfrequenten Signalquelle aufweist, während zwischen den perforierten Platten (1, 2) eine flexible, elektrisch leitende Membran (7) befestigt ist, die von den elektrisch leitenden Schichten (3, 4) isoliert ist und eine Ausführung (9) zur Verbindung mit der
Polarisationsspannungsquelle aufweist, dadurch gekennzeichnet, daß die Membran (7) hochohmig elektrisch leitend ist, daß die elektrisch leitenden Schichten (3, 4) auf der inneren Oberfläche der perforierten Platten (1, 2) angeordnet sind, und daß wenigstens eine der elektrisch leitenden Schichten (3, 4) einen hohen elektrischen Widerstand aufweist.

2.Elektrostatischer Schallwandler nach Anspruch 1, dadurch gekennzeichnet, daß die hochohmig elektrisch leitende Schicht (3 bzw. 4) in Abschnitte (10) geteilt ist, die elektrisch verbunden sind, wobei der elektrische Oberflächenwiderstand jedes Abschnittes sich von dem der anderen unterscheidet, und daß die Signalausführung (5 bzw. 6) an den Abschnitt (10) mit niedrigstem elektrischem Oberflächenwiderstand angeschlossen ist.

3. Elektrostatischer Schallwandler nach Anspruch 2, dadurch gekennzeichnet, daß der elektrische Oberflächenwiderstand der Abschnitte (10) progressiv ansteigt.

4. Elektrostatischer Schallwandler nach Anspruch 3, dadurch gekennzeichnet, daß der elektrische Oberflächenwiderstand der Abschnitte (10) von der Mitte zur Peripherie ansteigt.

5. Elektrostatischer Schallwandler nach einem der vorstehenden Ansprüche, dadurch gekennzeichnet, daß die hochohmig leitfähige Schicht (3) spiralförmig ist.

## Claims

1. Electrostatic acoustic transducer with two parallel perforated insulating plates (1, 2) whose surraces are covered with an electrically conducting layer (3, 4), each of which has a signalling arrangement (5 or 6) for connection with an acoustic frequency signal source, while, between the perforated plates (1, 2), there is fixed a flexible, electrically conducting membrane (7) which is insulated from the electrically conducting layers (3, 4) and has an arrangement (9) for connection with the Polarisation voltage source, characterised in that the membrane (7) is electrically. conducting with high impedance, that the electrically conducting layers (3, 4) are arranged on the inner surfaces of the perforated Plates (1, 2) and that at least one of the electrically conducting layers (3, 4) possesses a high electrical resistance.

2. Electrostatic acoustic transducer according to claim 1, characterised in that the electrically conducting layer (3 or 4) with high impedance is divided into sections (10) which are electrically connected, with the electrical surface resistance of each section dif fering one from the other, and that the signalling arrangement (5 or 6) is connected to the section (10) with lowest electrical surface resistance.

3. Electrostatic acoustic transducer according to claim 2, characterised in that the electrical surface resistance of the section (10) increases progressively.

4. Electrostatic acoustic transducer according to claim 3, characterised in that the electrical surface resistance of section (10) increases from the middle to the periphery.

5. Electrostatic acoustic transducer according to one of the preceding claims, characterised in that the layer (3) which is conductive with high impedance is of spiral form.

## Revendications

1. Transducteur acoustique du type électrostatique doté de deux plaques d'isolation perforées paralléles (1,2) dont les surfaces sont chacunes couvertes d'une couche éIectrquement conductrice (3,4) comprenant chacune une sortie de signal (5, 6) afin d'effectuer une connexion avec un émetteur de signaux de fréquences acoustiques, une membrane souple, électriquement conductrice (7) et isolée des couches électriquement conduc. trices (3, 4) étant fixée entre les plaques perforées (1, 2) et compor tant une sortie (9) afin d'effectuer une connexion avec la source de tension de polarisation,caractérisé en ce que la membrane (7) est électri quement conductrice et possède une résistance élevée, en ce que les couches électriquement conductrices (3, 4) sont disposées sur la surface interne des plaqus perforées (1, 2) et en ce qu'au moins une des couches électriqument conductrics (3, 4) présente une résistance électrique élevée.

2.Transducteur acoustique du type électrostatique selon la revendication l,caractérisé en ce que la couche (3 ou 4) électriquement conductrice à résistance élevée est divisée en sections (10) raccordées électriquement, les résistances électriques superficielles de ces sections étant différentes les unes des autres, et en ce que la sortie de signal ( 5 ou, 6) est connectée à la section (10) ayant la résistance électrique superficielle la plus basse.

3. Transducteur acoustique du type électrostatique selon la revendication 2, caractérisé en ce que la résistance électrique superficielle des sections (10) croît progressivement.

4. Transducteur acoustique du type électrostatique selon la revendication 3, caractérisé en ce que la résistance électrique superficielle des sections (10) augmente du centre vers la périphérie.

5.Transducteur acoustique du type électrostatique selon l'une quelconque des revendications précédentes, caractésé en ce que la couche conductrice à résistanc, élevé, (3) est en form de spirale.
